# FASCICULE DE BREVET EUROPEEN

(11) **EP 0 049 825 B1**
(45) Date de publication et mention de la délivrance du brevet: **30.01.1985**
(21) Numéro de dépôt: 81107802.1
(22) Date de dépôt: 01.10.1981
(51) Int. Cl.: A45D 20/52

(54) **Générateur d'air chaud à usage ménager**
Warmluftgenerator für den häuslichen Gebrauch
Warm air generator for domestic use

(30) Priorité: 09.10.1980 FR 8021580
(43) Date de publication de la demande: 21.04.1982
(73) Titulaire: MOULINEX S.A., F-93170 Bagnolet (FR)
(72) Inventeur: Landais, Francis Pierre Jacques, F-72600 Mamers (FR)
(74) Mandataire: May, Hans Ulrich, Dr.

## Description

L'invention se rapporte aux générateurs d'air chaud à usage ménager comprenant un ventilateur entraîné par un moteur électrique et établissant dans un boîtier un courant d'air chauffé par au moins une résistance électrique et s'écoulant entre une ouverture d'aspiration et une sortie d'air chaud comprenant deux orifices dits respectivement « orifice de chauffage » et « orifice de séchage _{"}, ainsi qu'un volet agencé dans le courant d'air chaud et monté mobile entre une première position, pour laquelle il ouvre l'orifice de chauffage et ferme l'orifice de séchage, et une seconde position, pour laquelle il ouvre l'orifice de séchage et ferme l'orifice de chauffage.

Un tel générateur d'air chaud à deux orifices de sortie est décrit dans la demande de brevet allemand DE-A-2 754 304.

L'invention concerne, plus précisément, un générateur de ce genre qui comprend en outre un dispositif de commande comportant une manette susceptible d'occuper soit une position « radiateur pour laquelle la puissance émise par la résistance est relativement élevée, soit une position « sèche-cheveux pour laquelle la puissance émise est plus réduite.

Un tel dispositif de commande à deux positions de puissance est décrit dans le brevet US-A-2 573 445.

L'invention a notamment pour objet d'empêcher, dans un but de sécurité, que l'usager puisse utiliser l'orifice de séchage alors que la manette est en position radiateur. Il pourrait en effet en résulter pour lui de sérieuses brûlures.

Un générateur d'air chaud selon l'invention est caractérisé en ce qu'un organe de transmission est disposé entre la manette de commande de puissance et le volet mobile de sélection de l'orifice de sortie et est agencé de telle sorte que le passage de la manette de sa position radiateur à sa position sèche-cheveux amène le volet de sa première position à sa seconde position, et inversement.

Ainsi, lorsque l'usager fait passer la manette à sa position radiateur, le volet mobile vient automatiquement ouvrir l'orifice de chauffage et ferme alors l'orifice de séchage.

Les caractéristiques et avantages de l'invention ressortiront d'ailleurs de la description qui va suivre, à titre d'exemple, en référence aux dessins annexés dans lesquels :
la figure 1 est une vue en élévation d'un générateur d'air chaud selon l'invention, avec arrachement d'une partie de la face antérieure du boîtier pour laisser voir partiellement le ventilateur ;
la figure 2 représente, en coupe verticale selon la ligne II-II de la figure 1, le générateur d'air chaud équipé d'un accessoire de séchage des cheveux représenté en élévation ;
la figure 3 est une coupe verticale partielle selon les lignes III-III des figures 1 et 4 ;
la figure 4 est une coupe verticale partielle selon la ligne IV-IV de la figure 2 ;
la figure 5 est une vue latérale du volet mobile et d'une manette de commande de ce volet ;
la figure 6 est un schéma des résistances de chauffage et du dispositif de commande du géné- rateu r.

Le générateur d'air chaud représenté comprend un ventilateur 10 entraîné par un moteur électrique 12, établissant dans un boîtier 14 un courant d'air chauffé par un groupe de résistances électriques 16 et s'écoulant entre une ouverture d'aspiration 18 et un orifice de sortie d'air chaud 20, dit « orifice de chauffage ».

Selon l'invention, ce générateur comporte un second orifice de sortie d'air chaud 22, dit « orifice de séchage _{"}, adapté à recevoir un tube flexible 24 équipé d'un accessoire 26 de séchage des cheveux, ainsi qu'un volet 28 monté pivotant dans le courant d'air chaud autour d'un axe 29 orienté transversalement à ce courant d'air. Ce volet peut ainsi passer d'une première position (traits pleins de la figure 2 et traits interrompus de la figure 6) pour laquelle il ouvre l'orifice de chauffage 20 et ferme l'orifice de séchage 22, à une seconde position (traits interrompus de la figure 2 et traits pleins de la figure 6), pour laquelle il ouvre l'orifice de séchage 22 et ferme l'orifice de chauffage 20.

Le boîtier 14 présente la forme générale d'un parallélépipède aplati (voir fig. 1) dont la face postérieure 30 (fig. 2) comporte des moyens de fixation 32 (fig. 1) contre une paroi verticale telle qu'un mur. L'ouverture d'aspiration 18 est ménagée dans la région supérieure de la face antérieure 34 de ce boîtier, tandis que les orifices de chauffage 20 et de séchage 22 sont ménagés dans sa face inférieure 36. L'orifice de chauffage 20 est constitué par une série de fentes pratiquées dans la partie droite du bord antérieur de la face 36, tandis que l'orifice de séchage 22 est constitué par un ajustage cylindrique situé entre ladite série de fentes et la face postérieure 30 du boîtier.

Le générateur est équipé d'un dispositif de commande comprenant une manette circulaire 38, montée rotative autour de son axe sur la face antérieure 34 du boîtier, et susceptible d'occuper ainsi soit une position « radiateur pour laquelle la puissance émise par le groupe chauffant 16 est relativement élevée, soit une position « sèche-cheveux pour laquelle la puissance émise est plus réduite. A cet effet, la manette 38 est solidaire de l'armature mobile (schématisée par le trait interrompu 40 de la figure 6) d'un commutateur électrique 42 (fig. 3). Cette armature occupe, lorsque la manette 38 est en position radiateur, une première position «R", pour laquelle une première résistance 16' est branchée entre les bornes 44 et 46 du secteur d'alimentation, et, lorsque la manette 38 est en position sèche-cheveux, une seconde position « Sc » pour laquelle la résistance 16' est branchée en série avec une seconde résistance 16" entre les bornes 44 et 46 du secteur. On notera que le déplacement de l'armature mobile 40 fait varier en outre la vitesse de rotation du moteur 12, pour l'amener à des valeurs appropriées respectivement aux fonctionnements en radiateur et en sèche-cheveux.

Le dispositif de commande du générateur comprend en outre un organe de transmission entre la manette 38 et le volet 28, tel que le passage de cette manette de la position radiateur (R) à la position sèche-cheveux (Sc) amène le volet de sa première position (ouverture de l'orifice de chauffage 20) à sa seconde position (ouverture de l'orifice de séchage 22), et inversement. Cet organe de transmission comprend une jupe cylindrique 48 qui est solidaire de la périphérie de la manette 38 et dont le bord libre 50 est conformé pour constituer une rampe qui vient en prise avec un coulisseau 52 qui est lui-même en prise avec une patte 56 (fig. 4 et 5) solidaire du volet 28, le coulisseau 52 est monté mobile dans des guides 58 (fig. 4) solidaires du boîtier et orientés transversalement à l'axe 29 du volet 28.

Comme on le voit sur la figure 5, le volet 28 est soumis à l'action d'un organe élastique qui est constitué par un ressort hélicoïdal 60 coaxial à l'axe 29, et qui rappelle ce volet vers sa position de prise ou de contact avec le coulisseau 52.

Lorsque l'appareil est utilisé en fonction « radiateur (volet 28 en traits pleins de la figure 2) la manette 38 est placée de façon telle que l'armature mobile 40 du commutateur 42 effectue le branchement de la résistance 16' aux bornes du secteur d'alimentation (position R). L'air chaud est alors soufflé vers le bas à travers la série de fentes 20.

Lorsque l'usager désire transformer l'appareil en sèche-cheveux, il suffit qu'il fasse tourner la manette 38 jusqu'à amener l'armature mobile 40 en position telle qu'elle effectue le branchement des deux résistances 16' et 16" en série aux bornes du secteur (position Sc). Simultanément, la rampe 50 solidaire de la manette, s'effaçant devant le coulisseau 52, laisse ce coulisseau et le volet 28 se déplacer vers la position de séchage. L'air chaud est alors soufflé par l'ajutage 22 dans le tube flexible 24.

Inversement, pour revenir à la position radiateur, l'usager fera tourner la manette 38 pour replacer l'armature mobile 40 en la position R. Simultanément, la rampe 50 poussera le coulisseau 52 et fera pivoter le volet 28 à l'encontre de l'action du ressort 60 pour ramener ce volet en la position de chauffage.

## Revendications

1. Générateur d'air chaud à usage ménager comprenant un ventilateur (10) entraîné par un moteur électrique (12) et établissant dans un boîtier (14) un courant d'air chauffé par au moins une résistance électrique (16) et s'écoulant entre une ouverture d'aspiration (18) et une sortie d'air chaud comprenant deux orifices (20) et (22) dits respectivement « orifice de chauffage et «orifice de séchage », ainsi qu'un volet (28) agencé dans le courant d'air chaud et monté mobile entre une première position, pour laquelle il ouvre l'orifice de chauffage (20) et ferme l'orifice de séchage (22), et une seconde position, pour laquelle il ouvre l'orifice de séchage (22) et ferme l'orifice de chauffage (20), caractérisé en ce que, ce générateur comprenant un dispositif de commande comportant une manette (38) susceptible d'occuper soit une position « radiateur • , pour laquelle la puissance émise par la résistance (16) est relativement élevée, soit une position «sèche-cheveux », pour laquelle la puissance émise est plus réduite, un organe de transmission est disposé entre la manette (38) et le volet (28) et est agencé de telle sorte que le passage de la manette (38) de la position radiateur à la position sèche-cheveux amène le volet (28) de sa première position à sa seconde position, et inversement.

2. Générateur d'air chaud selon la revendication 1, caractérisé en ce que, la manette (38) étant circulaire et montée rotative autour de son axe sur le boîtier (14), l'organe de transmission comprend une jupe cylindrique (48) qui est solidaire de la périphérie de cette manette et dont le bord libre (50) est conformé pour constituer une rampe qui est en prise avec un coulisseau (52) qui est monté mobile dans le boîtier et qui est lui-même en prise avec une patte (56) solidaire du volet (28).

3. Générateur d'air chaud selon la revendication 2, caractérisé en ce que le volet (28) est monté pivotant autour d'un axe (29) orienté transversalement au courant d'air, tandis que l'axe de la manette (38) et le coulisseau (52) sont orientés transversalement à cet axe du volet.

4. Générateur d'air chaud selon la revendication 2 ou la revendication 3, caractérisé en ce que le volet (28) est soumis à l'action d'un organe élastique (60) qui rappelle ce volet vers la position de prise de la patte (56) avec le coulisseau (52).

5. Générateur d'air chaud selon l'une quelconque des revendications précédentes, caractérisé en ce que le dispositif de commande fait varier en outre la vitesse du moteur (12) d'entraînement du ventilateur (10).

6. Générateur d'air chaud selon l'une quelconque des revendications précédentes, caractérisé en ce que le dispositif de commande comprend un commutateur électrique (42) comportant une armature mobile (46) solidaire de la manette (38) et occupant, lorsque la manette (38) est en position radiateur, une première position (R), pour laquelle une première résistance (16') est branchée entre les bornes (44 et 46) du secteur d'alimentation, et, lorsque la manette (38) est en position sèche-cheveux, une seconde position (Sc) pour laquelle ladite première résistance (16') est branchée en série avec une seconde résistance (16") entre lesdites bornes du secteur.

7. Générateur d'air chaud selon l'une quelconque des revendications précédentes, caractérisé en ce que, le boîtier (14) présentant la forme générale d'un parallélépipède dont la face postérieure (30) comporte des moyens de fixation (32) contre une paroi telle qu'un mur, l'ouverture d'aspiration (18) et la manette (38) sont agencées sur la face antérieure (34) de ce boîtier, tandis que les orifices de chauffage (20) et séchage (22) sont ménagés dans sa face inférieure (36).

## Claims

1. A warm-air generator for domestic use, comprising a blower (10) driven by an electric motor (12) and producing a warm-air current in a casing (14) by means of at least one heating resistor (16), said air current flowing between an air intake port (18) and a warm-air exit including two openings (20 and 22), i. e., the so-called « heating port and the « drying port-, and a control member (28) disposed in the warm-air current and adapted to be moved between a first position, in which is opens the heating port (20) and closes the drying port (22), and a second position, in which it opens the drying port (22) and closes the heating port (20), characterized in that said generator comprises regulating means including a hand switching knob (38) adapted to be either in a « heating position, in which the output from the heating resistor (16) is relatively high, or in a « hair drying position, in which said output is reduced, and that a transmission element between the hand switching knob (38) and the control member (28) is designed such that switching of the hand switching knob (38) from the « heating position to the « hair drying position moves the control member (28) from its first to its second position, and vice versa.

2. A warm air generator as claimed in claim 1, characterized in that the hand switching knob (38) is circular and is retained for rotation about its axis on the casing (14), and that the transmission element includes a cylindrical collar (48) fixedly joined to the periphery of said hand switching knob and having its free edge (50) designed to constitute a ramp cooperating with a slide (52),said slide being movably retained in the casing and in turn being operatively connected to a lug (56) fixedly joined to the control element (28).

3. A warm air generator as claimed in claim 2, characterized in that the control element (28) is mounted for pivotal movement about an axis (29) extending transversely to the air current, whereas the axis of the hand switching knob (38) and the slide (52) extend transversely to said axis of the control element.

4. A warm air generator as claimed in any of the claims 2 or 3, characterized in that the control element (28) is subjected to the action of an elastic member (60) which returns the control element to the position in which the lug (56) contacts the slide (52).

5. A warm air generator as claimed in any of the preceding claims, characterized in that the control means furthermore varies the speed of rotation of the drive motor (12) for the blower (10).

6. A warm air generator as claimed in any of the preceding claims, characterized in that the control means includes an electric switch (42) having a movable switching element (46) which is fixedly connected to the hand switching knob (38) and which, when the hand switching knob (38) is in the « heating position, takes a first position (R) in which a first resistor (16') is connected to the power supply terminals (44 and 46) and which, when the hand switching knob (38) is in the « hair drying position, takes a second position (Sc) in which the first resistor (16') is connected in series with a second resistor (16") to the power supply terminals.

7. A warm air generator as claimed in any of the preceding claims, characterized in that the casing (14) has the general shape of a parallelepiped whose rear (30) includes fastening means (32) for mounting on a wall, and that the intake port (18) and the hand switching knob (38) are provided on the front face (34) of said casing while the heating port (20) and the drying port (22) are formed at the underside (36) thereof.

## Patentansprüche

1. Warmluftgenerator für Hausgebrauch mit einem Gebläse (10), das von einem Elektromotor (12) angetrieben ist und in einem Gehäuse (14) mittels mindestens eines elektrischen Heizwiderstandes (16) einen Warmluftstrom erzeugt, der zwischen einer Luftansaugöffnung (18) und einem Warmluftaustritt strömt, der zwei Öffnungen (20) und (22), die sogenannte « Heizungsöffnung und « Trocknungsöffnung •, sowie eine Regelklappe (28) aufweist, die im Warmluftstrom angeordnet und zwischen einer ersten Stellung, in der sie die Heizungsöffnung (20) öffnet und die Trocknungsöffnung (22) schließt, und einer zweiten Stellung, in der sie die Trocknungsöffnung (22) öffnet und die Heizungsöffnung (20) schließt, beweglich gehalten ist, dadurch gekennzeichnet, daß dieser Generator eine Regelvorrichtung mit einem Handschaltknopf (38) aufweist, der entweder eine Stellung « Heizen », in der die vom Heizwiderstand (16) abgegebene Leistung verhältnismäßig hoch ist, oder eine Stellung « Haartrocknen », in der die abgegebene Leistung geringer ist, einnehmen kann, und daß ein Übertragungselement zwischen dem Handschaltknopf (38) und der Regelklappe (28) so ausgebildet ist, daß die Umschaltung des Handschaltknopfes (38) aus der Stellung « Heizen » in die Stellung « Haartrocknen " die Klappe (28) aus ihrer ersten Stellung in ihre zweite Stellung bringt, und umgekehrt.

2. Warmluftgenerator nach Anspruch 1, dadurch gekennzeichnet, daß der Handschaltknopf (38) kreisförmig ausgebildet und um seine Achse auf dem Gehäuse (14) drehbar gehalten ist, das Übertragungselement einen zylindrischen Kragen (48) aufweist, der mit dem Umfang dieses Handschaltknopfes fest verbunden ist und dessen freie Kante (50) so ausgebildet ist, daß sie eine Rampe bildet, die mit einem Schieber (52) zusammenwirkt, der im Gehäuse beweglich gehalten ist und selbst in Wirkverbindung mit einem mit der Klappe (28) fest verbundenen Fuß (56) steht.

3. Warmluftgenerator nach Anspruch 2, dadurch gekennzeichnet, daß die Klappe (28) um eine quer zum Luftstrom verlaufende Achse (29) schwenkbar gehalten ist, während die Achse des Handschaltknopfes (38) und der Schieber (52) quer zu dieser Achse der Klappe verlaufen.

4. Warmluftgenerator nach einem der Ansprüche 2 oder 3, dadurch gekennzeichnet, daß die Klappe (28) von einem elastischen Element (60) beaufschlagt ist, das sie in die Stellung der Berührung des Fußes (56) mit dem Schieber (52) zurückstellt.

5. Warmluftgenerator nach einem der vorangehenden Ansprüche, dadurch gekennzeichnet, daß die Regelvorrichtung außerdem die Umdrehungsgeschwindigkeit des Antriebsmotors (12) des Gebläses (10) verändert.

6. Warmluftgenerator nach einem der vorangehenden Ansprüche, dadurch gekennzeichnet, daß die Regelvorrichtung einen elektrischen Schalter (42) aufweist, der ein mit dem Handschaltknopf (38) fest verbundenes bewegliches Schaltelement (46) aufweist, das, wenn sich der Handschaltknopf (38) in der Stellung « Heizen befindet, eine erste Stellung (R) einnimmt, in der ein erster Widerstand (16') an die Klemmen (44 und 46) des Stromnetzes angeschlossen ist, und, wenn der Handschaltknopf (38) in der Stellung « Haartrocknen ist, eine zweite Stellung (Sc) einnimmt, in der der erste Widerstand (16') in Reihe mit einem zweiten Widerstand (16") an die Klemmen des Stromnetzes angeschlossen ist.

7. Warmluftgenerator nach einem der vorangehenden Ansprüche, dadurch gekennzeichnet, daß das Gehäuse (14) die allgemeine Form eines Quaders aufweist, dessen Rückseite (30) Befestigungsmittel (32) zur Befestigung an einer Wand, wie eine Mauer, aufweist, daß die Ansaugöffnung (18) und der Handschaltknopf (38) auf der Vorderseite (34) dieses Gehäuses und die Heizungsöffnung (20) und Trocknungsöffnung (22) auf dessen unterer Seite (36) ausgebildet sind.
